# FASCICULE DE BREVET EUROPEEN

(11) **EP 0 938 120 B1**
(45) Date de publication et mention de la délivrance du brevet: **31.03.2004**
(21) Numéro de dépôt: 99400389.5
(22) Date de dépôt: 17.02.1999
(51) Int. Cl.: H01H 50/54

(54) **Contacteur électromécanique multipolaire avec ponts de contact à isolement interpolaire amélioré**
Mehrpoliger elektromagnetischer Schütz mit einer Kontaktbrücke und verbesserter Isolierung zwischen den Polen
Multipole electromagnetic contactor with a bridging contact having an improved insulation between the different poles

(30) Priorité: 20.02.1998 FR 9802174
(43) Date de publication de la demande: 25.08.1999
(73) Titulaire: Schneider Electric Industries SAS, 92500 Rueil-Malmaison (FR)
(72) Inventeur: Duchemin, Pierre, 78112 Fourqueux (FR)
(74) Mandataire: Carias, Alain

(56) Documents cités:
- FR-A- 2 579 014
- US-A- 4 443 675
- US-A- 4 947 146

## Description

La présente invention concerne un contacteur électromécanique multipolaire comprenant, dans un boîtier isolant et pour chaque pôle, deux contacts fixes disposés chacun sur une pièce de contact fixe et un pont de contact mobile portant deux contacts associés chacun à un contact fixe, les ponts de contact des divers pôles étant logés dans un support isolant mobile en translation dans le boîtier.

Le déplacement du support s'effectue selon une direction principale en fonction de l'état d'un organe de commande tel qu'un électroaimant. On connaît d'après le document DE-31 46 780 un tel support ménageant pour les ponts de contact, qui se succèdent selon la direction principale et sont orientés perpendiculairement à elle, des logements délimités par des cloisons intermédiaires transversales à la direction principale. Le support présente d'un côté une paroi perpendiculaire aux cloisons et reliant celles-ci pour contribuer à assurer l'isolement souhaité, tandis que de l'autre côté l'isolement est assuré par un couvercle ou par une paroi du boîtier contre laquelle glisse le support.

En l'absence de couvercle, le support connu présente une distance d'isolement interpolaire qui s'avère insuffisante dans certains cas.

L'invention a pour but d'augmenter la distance d'isolement interpolaire réalisable avec un support de ponts de contact dans un contacteur du type décrit, tout en conservant une bonne rigidité de ce support. Elle a pour autre but de simplifier un-tel support.

Selon l'invention, les éléments de paroi d'isolement propres à des logements voisins sont prévus de part et d'autre d'un plan longitudinal moyen du support de manière que ces logements s'ouvrent respectivement vers des grands côtés opposés du support. En d'autres termes, le support isolant a une section transversale en forme de méandres ménageant, entre les ponts de contact dont les logements s'ouvrent vers une même paroi du boîtier, une distance d'isolement égale au double du pas interpolaire dans la direction principale.

De préférence, les éléments de paroi sont disposés symétriquement par rapport au plan longitudinal moyen, pour se succéder de manière alternée dans la direction de déplacement du support.

La description est faite ci-après d'un mode de réalisation non limitatif de l'invention, en regard des dessins annexés.
La figure 1 représente en élévation latérale le support des ponts de contact dans un contacteur conforme à l'invention.
La figure 2 montre le même support en élévation de face.
La figure 3 représente en perspective le support et certains des contacts fixes associés.
La figure 4 illustre l'introduction d'un pont de contact dans son logement.

Le contacteur A est présentement quadripolaire, mais pourrait bien entendu comprendre un nombre de pôles différent de quatre. Il comporte un boîtier isolant 10 qui loge un organe de commande non indiqué, tel qu'un électroaimant, et un support 20 de ponts de contact B1-B4 apte à se déplacer en translation selon une direction principale X en fonction de l'état de l'organe de commande.

Le support 20 a une forme générale prismatique à base rectangulaire, les ponts de contact étant répartis régulièrement sur la hauteur du prisme et s'étendant parallèlement au grand côté de la base rectangulaire du prisme. Chaque pont B est placé avec un ressort de rappel hélicoïdal R dans un logement L du support, de manière à pouvoir se déplacer relativement au support dans la direction X à l'encontre du ressort de rappel R ; chaque pont B porte à ses extrémités deux contacts mobiles Ca,Cb qui coopèrent avec des contacts fixes respectifs C'a,C'b eux-mêmes portés par des pièces de contact fixes 11a,11b maintenues dans le boîtier 10.

Les ponts de contact B peuvent être de forme droite ; dans le mode de réalisation illustré, ils sont en forme d'omega présentant une âme centrale 21 et des ailes 22,23 déportées par rapport à l'âme dans la direction X de déplacement du support, de manière à pouvoir assurer une fonction de contacts à fermeture (ponts B1-B3) ou de contacts à ouverture (pont B4). Le choix de leur fonction s'effectue comme on le sait par simple retournement du pont dans son logement.

Les pièces de contact fixe 11a,11b et les ponts B sont orientés selon leur longueur dans une direction Y orthogonale à X. On observera que les logements L sont ouverts latéralement dans la direction Y vers des parois 12, 13 du boîtier 10 du contacteur. Le plan longitudinal moyen P du support, parallèle aux grands côtés de sa base, est sensiblement le plan de symétrie longitudinal des ponts de contact B et est donc parallèle à X et Y.

Le support comprend entre les ponts B1,B2 ; B2,B3 ; B3,B4 des cloisons transversales interpolaires respectives 31,32,33 qui s'étendent dans des plans perpendiculaires à la direction X et qui contribuent à l'isolement interpolaire ; il comprend aussi à ses extrémités haute et basse des cloisons 34,35 parallèles aux cloisons interpolaires ; les cloisons 34,35 augmentent la rigidité du support et contribuent à assurer l'isolement des contacts vis à vis de l'électroaimant.

Des éléments de paroi successifs 36,37,38,39 relient respectivement les cloisons 34,31 ; 31,32 ; 32,33 ; 33,35. Ces éléments de paroi sont parallèles à X et au plan longitudinal moyen P du support et sont perpendiculaires aux cloisons 31-35. Ils sont situés en alternance symétriquement par rapport au plan moyen P du support, en étant en quelque sorte quinconcés, et donnant au support, vu en coupe transversale, une forme en méandres (voir figure 1). Cette disposition assure, en combinaison avec les parois 12,13 du boîtier connexes aux éléments 36,37,38,39 et contre lesquelles celles-ci sont guidées lors du coulissement du support, un excellent isolement interpolaire. La disposition bilatérale des éléments de paroi d'isolement 36,37,38,39 assure le long des grands côtés du support une distance d'isolement entre ponts de contact égale au double du pas interpolaire p.

Le maintien des ponts B dans leurs logements L est assuré par des formes de retenue appropriées 40 (voir figure 4). L'introduction d'un pont B dans son logement est assurée par une ouverture 41 débouchant vers l'extérieur au moyen d'une rampe ou d'un pan coupé 42 prévu sur une partie centrale 43 du support pour recevoir en biais l'âme 21 du pont, tandis que des rampes 44 sont prévues sur les parties latérales 45 du support pour recevoir en biais les ailes 22,23 du pont. Cette disposition permet de maintenir les ponts de contact sans nécessiter d'adjoindre une pièce spécifique de fermeture ; une telle pièce sera cependant en général prévue, en combinaison avec des formes appropriées de guidage prévues dans les parois 12,13.

## Revendications

1. Contacteur électromécanique multipolaire comprenant, dans un boîtier isolant (10) et pour chaque pôle, deux contacts fixes disposés chacun sur une pièce de contact fixe (11a,11b) et un pont de contact mobile (B) portant deux contacts associés (Ca,Cb) chacun à un contact fixe (C'a,C'b), les ponts de contact des divers pôles étant logés dans un support isolant (20) de contour général prismatique mobile en translation selon une direction principale (X) entre des parois (12,13) du boîtier (10) en fonction de l'état d'un organe de commande, les pièces de contact fixe d'une part, les ponts de contact d'autre part, étant orientés perpendiculairement à la direction principale et se succédant dans cette direction, le support isolant mobile (20) ménageant pour chaque pont de contact un logement (L) défini par des cloisons transversales intermédiaires (31-33), situées transversalement à la direction principale, et par un élément de paroi d'isolement perpendiculaire reliant ces cloisons, chaque logement s'ouvrant vers un seul grand côté du support,
***caractérisé par le fait que** :*
les éléments de paroi d'isolement perpendiculaires (36,37 ; 37,38 ; 38,39) propres à des logements voisins (L) et guidés par les parois (12,13) du boîtier lors du coulissement du support isolant (20) sont prévus de part et d'autre d'un plan longitudinal moyen (P) du support isolant (20) de manière à ce que les logements voisins s'ouvrent respectivement vers les grands côtés opposés du support isolant (20).

2. Contacteur selon la revendication 1, ***caractérisé par le fait que** :*
les éléments de paroi (36-39) sont disposés symétriquement par rapport au plan longitudinal moyen (P) et successivement de manière alternée.

3. Contacteur selon la revendication 1, ***caractérisé par le fait que** :*
des cloisons transversales (34,35) sont prévues aux extrémités du support isolant (20) et sont raccordées à la cloison intermédiaire voisine (31,33) par un élément de paroi d'isolement (36,39) alterné par rapport à l'élément de paroi (37,38) raccordant la cloison intermédiaire voisine (31,33) à la cloison suivante (32).

4. Contacteur selon la revendication 1, ***caractérisé par le fait que** :*
les ponts de contact (B) ont une âme (21) sollicitée par un ressort de pression de contact (R ) et le support isolant (20) présente dans une partie centrale et pour chaque pont une ouverture (41) d'introduction de l'âme du pont, cette ouverture débouchant vers l'extérieur via une rampe (42) ménagée dans la partie centrale.

5. Contacteur selon la revendication 1, ***caractérisé par le fait que** :*
le support isolant (20) présente dans ses parties latérales des rampes (44) servant à l'introduction des ailes (22,23) du pont et reliant une cloison transversale (31-33) à l'élément de paroi d'isolement adjacent (37-39).

6. Contacteur électromécanique multipolaire comprenant, dans un boîtier isolant (10) et pour chaque pôle, deux contacts fixes disposés chacun sur une pièce de contact fixe (11 a,11 b) et un pont de contact mobile (B) portant deux contacts associés chacun à un contact fixe, les ponts de contact des divers pôles étant logés dans un support isolant (20) de contour général prismatique mobile en translation selon une direction principale (X) dans le boîtier (10) en fonction de l'état d'un organe de commande, les pièces de contact fixe d'une part, les ponts de contact d'autre part, étant orientés perpendiculairement à la direction principale et se succédant dans cette direction selon un pas interpolaire (p), le support mobile ménageant pour chaque pont de contact un logement (L) défini par des cloisons transversales intermédiaires (31-33), situées transversalement à la direction principale, et par un élément de paroi d'isolement perpendiculaire reliant ces cloisons,
***caractérisé par le fait que** :*
- le support isolant mobile (20) a une section transversale en forme de méandres (34,36,31,37,32,38,33,39) guidés par les parois du boîtier (10) lors du coulissement du support isolant mobil (20), ménageant, entre les ponts de contact mobiles (B) dont les logements s'ouvrent vers une même paroi (12,13) du boîtier (10), une distance d'isolement (2p) ainsi égale au double du pas interpolaire (p) dans la direction principale (X).

## Patentansprüche

1. Mehrpoliger Schaltschütz, der in einem isolierenden Gehäuse (10) und für jeden Pol, zwei feste Kontakte aufweist, die jeweils auf einem festen Kontaktteil (11a, 11b) angebracht sind, und eine mobile Kontaktbrücke (B), die zwei Kontakte (Ca,Cb) trägt, die jeweils einem festen Kontakt (C'a, C'b) zugeordnet sind, wobei die Kontaktbrücken der unterschiedlichen Pole in einem isolierenden Träger aufgenommen werden (20), der seinerseits eine allgemeine Prismaform aufweist und in Translation gemäß einer Hauptrichtung (X) zwischen den Wänden (12,13) vom Gehäuse (10) in Abhängigkeit vom Zustand eines Steuerorgans mobil ist, wobei die festen Kontaktteile einerseits und die Kontaktbrücken andererseits rechtwinklig zur Hauptrichtung hin angeordnet sind und in ebendieser Richtung aufeinander folgen, wobei der isolierende mobile Träger (20) für jede Kontaktbrücke eine Lagerung (1) bereit stellt, die durch transversale Zwischenwände (31-33), die quer zur Hauptrichtung liegen, und auch durch ein rechtwinkliges Element der isolierenden Wand, das diese Wände miteinander verbindet, definiert wird, wobei sich jede Lagerung zu einer einzigen großen Seite des Trägers hin öffnet, **dadurch gekennzeichnet, dass** die rechtwinkligen Elemente der isolierenden Wand (36,37; 37,38; 38,39), die Bestandteil von benachbarten Lagerungen (L) sind, und die von den Wänden (12,13) vom Gehäuse beim Gleiten des isolierenden Trägers (20) geführt werden, derart beiderseitig an einer mittleren longitudinalen Fläche (P) des isolierenden Trägers (20) vorgesehen sind, dass sich ebendiese benachbarten Lagerungen jeweils zu großen gegenüber liegenden Seiten des isolierenden Trägers (20) hin öffnen.

2. Schütz nach Anspruch 1, **dadurch gekennzeichnet, dass** die Wandelemente (36-39) symmetrisch im Verhältnis zur mittleren longitudinalen Fläche (P) angeordnet sind und abwechselnd aufeinander folgen.

3. Schütz nach Anspruch 1, **dadurch gekennzeichnet, dass** transversale Wände (34,35) an den Enden des isolierenden Trägers (20) vorgesehen sind und mit der benachbarten Zwischenwand (31,33) verbunden sind und zwar anhand eines Elementes der isolierenden Wand (36,39), das sich im Verhältnis zum Wandelement (37,38) abwechselt, das wiederum die benachbarte Zwischenwand (31,33) mit der nächsten Wand (32) verbindet.

4. Schütz nach Anspruch 1, **dadurch gekennzeichnet, dass** die Kontaktbrücken (B) über einen Steg (21) verfügen, der durch eine Kontaktdruckfeder (R) beansprucht wird und dass der isolierende Träger (20) einen Zentralteil aufweist und auch für jede Brücke über eine Öffnung (41) zur Einführung des Stegs von der Brücke verfügt, wobei ebendiese Öffnung nach Außen führt und zwar über eine Rampe (42), die im Zentralteil bereit gestellt wird.

5. Schütz nach Anspruch 1, **dadurch gekennzeichnet, dass** der isolierende Träger (20) in seinen seitlichen Teilen Rampen (44) aufweist, die der Einführung von den Flügeln (22,23) der Brücke dienen und die eine transversale Wand (31-33) mit dem Element der isolierenden angrenzenden Wand (37-39) verbindet.

6. Mehrpoliger Schaltschütz, der in einem isolierenden Gehäuse (10) und für jeden Pol, zwei feste Kontakte aufweist, die jeweils auf einem festen Kontaktteil (11a, 11b) angebracht sind, und eine mobile Kontaktbrücke (B), die zwei Kontakte trägt, die jeweils einem festen Kontakt zugeordnet sind, wobei die Kontaktbrücken der unterschiedlichen Pole in einem isolierenden Träger (20) aufgenommen werden, der seinerseits eine allgemeine Prismaform aufweist und in Translation gemäß einer Hauptrichtung (X) im Gehäuse (10) in Abhängigkeit vom Zustand eines Steuerorgans mobil ist, wobei die festen Kontaktteile einerseits und die Kontaktbrücken andererseits rechtwinklig zur Hauptrichtung hin angeordnet sind und in ebendieser Richtung nach einem Schritt zwischen den Polen (p) aufeinander folgen, wobei der mobile Träger für jede Kontaktbrücke eine Lagerung (L) bereit stellt, die durch transversale Zwischenwände (31-33), die quer zur Hauptrichtung liegen, und auch durch ein rechtwinkliges Element der isolierenden Wand, das diese Wände miteinander verbindet, definiert wird, **dadurch gekennzeichnet, dass** der mobile isolierende Träger (20) über einen transversalen Schnitt in Form von Mäandern verfügt (34,36,31,37,32,38,33,39), die von den Wänden des Gehäuses (10) beim Verschieben des mobilen isolierenden Trägers (20) geführt werden, wobei diese zwischen den mobilen Kontaktbrücken (B), von denen sich die Lagerungen zu einer selben Wand (12,13) des Gehäuses (10) hin öffnen, einen Isolierungsabstand (2b) bereit stellen, der somit ein oder zweimal dem Schritt zwischen den Polen (p) in der Hauptrichtung (x) entspricht.

## Claims

1. Multipole electromechanical contactor comprising two fixed contacts for each pole, each arranged on a fixed contact part (11a, 11b) inside an insulating box (10), and a mobile contact bridge (B) supporting two contacts (Ca, Cb) each associated with a fixed contact (C'a, C'b), the contact bridges of the various poles being housed in an insulating support (20) with a generally prismatic contour free to move in translation along a main direction (X) between walls (12, 13) of the box (10) as a function of the state of a control device, and firstly the fixed contact parts and secondly the contact bridges being arranged perpendicular to the main direction and being placed one after the other in this direction, the mobile insulating support (20) forming a housing (L) for each contact bridge defined by intermediate transverse partitions (31 - 33) located transverse to the main direction, and by a perpendicular insulating wall element connecting these partitions, each housing opening up on only one large side of the support,
**characterised by** the fact that
perpendicular insulating wall elements (36, 37, 37, 38, 38, 39) specific to the adjacent housings (L) and guided by the walls (12, 13) of the box when the insulating support (20) slides, are provided on each side of a mean longitudinal plane (P) of the insulating support (20) such that the adjacent housings open up towards the opposite large sides of the insulating support (20), respectively.

2. Contactor according to claim 1, **characterised by** the fact that the wall elements (36-39) are arranged symmetrically with respect to a mean longitudinal plane (P), one behind the other and alternately.

3. Contactor according to claim 1, **characterised by** the fact that:
transverse partitions (34, 35) are provided at the ends of the insulating support (20) and are connected to the adjacent intermediate partition (31, 33) by an insulating wall element (36, 39) alternating with the wall element (37, 38) connecting the adjacent intermediate partition (31, 33) to the next partition (32).

4. Contactor according to claim 1, **characterised by** the fact that:
the contact bridges (B) have a core (21) loaded by a contact pressure spring (R) and the insulating support (20) has an opening (41) in the central part for each bridge in which the core of the bridge is inserted, opening up towards the outside through a ramp (42) formed in the central part.

5. Contactor according to claim 1, **characterised by** the fact that:
the insulating support (20) has ramps (44) in its lateral parts used for the insertion of flanges (22, 23) of the bridge and connecting a transverse partition (31-33) to the adjacent insulating wall element (37-39).

6. Multipole electromechanical contactor comprising two fixed contacts for each pole, each arranged on a fixed contact part (11a, 11b) inside an insulating box (10), and a mobile contact bridge (B) supporting two contacts each associated with a fixed contact, the contact bridges of the various poles being housed in an insulating support (20) with a generally prismatic contour free to move in translation along a main direction (X) in the box (10) as a function of the state of a control device, and firstly the fixed contact parts and secondly the contact bridges being arranged perpendicular to the main direction and being placed one after the other in this direction at a pitch (p) between poles, the mobile insulating support forming a housing (L) for each contact bridge defined by intermediate transverse partitions (31 - 33) located transverse to the main direction, and by a perpendicular insulating wall element connecting these partitions.
**characterised by** the fact that:
- the mobile insulating support (20) has a cross section in the shape of meanders (34, 36, 31, 37, 32, 38, 33, 39) guided by the walls of the box (10) when the mobile insulating support (20) slides, forming an insulating distance (2p) thus equal to twice the pitch (p) between poles in the main direction (X), between the mobile contact bridges (B) for which the housings open up towards the same wall (12, 13) of the box (10).
